# FASCICULE DE BREVET EUROPEEN

(11) **EP 2 146 913 B1**
(45) Date de publication et mention de la délivrance du brevet: **06.04.2011**
(21) Numéro de dépôt: 07870343.6
(22) Date de dépôt: 27.11.2007
(51) Int. Cl.: B65D 90/12, B65G 63/00

(54) **ÉQUIPEMENT FACILITANT LA MISE EN PLACE DES DISPOSITIFS DESTINÉS A RENDRE SOLIDAIRES DES CONTENEURS SUPERPOSÉS EMBARQUÉS SUR UN NAVIRE**
AUSRÜSTUNG ZUR EINFACHEREN POSITIONIERUNG VON VORRICHTUNGEN ZUR VERBINDUNG GESTAPELTER BEHÄLTER AN BORD EINES SCHIFFES
EQUIPMENT FOR EASIER PLACEMENT OF DEVICES FOR CONNECTING STACKED CONTAINERS ONBOARD A SHIP

(30) Priorité: 27.11.2006 FR 0610350
(43) Date de publication de la demande: 27.01.2010
(73) Titulaire: Riquier, Christophe, 13015 Marseille (FR)
(72) Inventeur: Riquier, Christophe, 13015 Marseille (FR)
(74) Mandataire: Roman, Alexis
(86) Numéro de dépôt international: PCT/FR2007/001946
(87) Numéro de publication internationale: WO 2008/071880

(56) Documents cités:
- EP-A- 0 121 681
- DE-A1- 1 481 392
- DE-A1- 3 229 902
- DE-A1- 10 313 248
- DE-C1- 4 025 422
- US-A1- 2006 254 159

## Description

### Domaine technique de l'invention.

La présente invention a pour objet un équipement facilitant la mise en place des dispositifs destinés à rendre solidaires des conteneurs superposés embarqués sur un navire.

Elle se rapporte d'une manière générale à la manutention portuaire des marchandises conditionnées dans des conteneurs standardisés destinés à être transportés par bateau.

### État de la technique.

L'expédition des marchandises par voie maritime s'effectue aujourd'hui essentiellement au moyen de conteneurs 1 standardisés dont les deux modèles les plus utilisés ont respectivement une longueur de vingt et quarante pieds (figure 1).

Ces conteneurs se présentent sous la forme de grandes caisses parallélépipédiques métalliques comportant à chacun des huit angles où se rejoignent les arêtes horizontales 3 et verticales 4 des parois, un élément creux 5 de forme sensiblement cubique dont la surface supérieure ou inférieure est pourvue d'une ouverture oblongue 6 destinée à recevoir un verrou tournant 7 destiné à rendre solidaires les conteneurs lorsqu'ils sont superposés sur le navire de transport. Ces dispositifs peuvent être à commande manuelle au moyen d'un levier 8 ou de type automatique (figures 2 et 3.a).

A l'heure actuelle, les verrous tournants, (appelés "twists" par les gens de métier), sont mis en place par les dockers sous le plancher des conteneurs avant leur embarquement. Pour pouvoir effectuer cette opération, le conteneur, accroché à une grue ou un pont transbordeur, est maintenu à une certaine hauteur au-dessus du sol.

Cette opération présente des risques réels pour ceux qui sont chargés de la fixation des verrous tournants. En effet, le conteneur n'est pas immobilisé et peut bouger sous l'effet du vent ou d'une manoeuvre malencontreuse du pilote de l'engin de manutention, ce qui peut causer des blessures plus ou moins graves.

En outre, en cas de pluie ou de vent violent, les opérations sont généralement suspendues pour ne pas mettre en périls les dockers.

L'équipement selon la présente invention a pour objectif de remédier à cet état de choses. Il est conçu pour favoriser la synchronisation des hommes et des machines afin d'optimiser l'embarquement des conteneurs quelles que soient les conditions climatiques.

Il permet d'améliorer la synchronisation, de supprimer les interruptions dans l'activité et d'augmenter la productivité et la sécurité en luttant contre le manque d'homogénéité et de sécurité, les temps morts et la perte de productivité. Il permet en outre de faciliter le travail du grutier chargé de manipuler les conteneurs.

Cet équipement assure en outre une délimitation de la zone de travail et diminue les risques d'accident. Il supprime l'attente pour la mise en place des "twists" et permet un minimum de rotation pour la grue. Le docker est à l'abri des intempéries.

### Divulgation de l'invention.

La solution proposée par l'invention est un équipement constitué de l'assemblage d'une structure support métallique sur laquelle sont posés et immobilisés les conteneurs, et d'une structure abri permettant la mise en place en toute sécurité pour les intervenants, des verrous tournants sous le plancher des conteneurs à superposer, grâce à une série de découpes correspondant à des ouvertures prévues dans la structure support et disposées de manière à permettre l'accès aux éléments creux recevant les verrous tournants et situés au bas des arêtes verticales des conteneurs.

### Description des figures.

Sur les dessins annexés, donnés à titre d'exemple non limitatif d'une forme de réalisation conforme à la présente demande :
- Les figures 1 à 3.a, déjà mentionnées ci-dessus, représentent respectivement un conteneur vu en perspective axonométrique, un agrandissement du détail D1 de la figure 1 et un verrou tournant,
- La figure 3.b est une vue en perspective axonométrique d'une rallonge de préhension destinée à être montée sur la structure abri du premier mode de réalisation,
- La figure 4 est une vue en perspective axonométrique de l'équipement objet de l'invention formé par l'assemblage de la structure abri et de la structure support selon un premier mode de réalisation,
- La figure 5 représente dans les mêmes conditions la structure support seule, selon le premier mode de réalisation,
- La figure 6 représente, toujours dans les mêmes conditions, la structure abri seule,
- La figure 7 est une vue de l'arrière de la structure abri suivant la flèche F1 de la figure 6, selon le premier mode de réalisation,
- La figure 8 montre l'équipement objet de l'invention, selon le premier mode de réalisation, avec un conteneur de vingt pieds en place,
- La figure 9 montre l'équipement objet de l'invention, selon le premier mode de réalisation, avec un conteneur de quarante pieds en place,
- La figure 10 est une vue en perspective axonométrique de l'équipement objet de l'invention formé par l'assemblage de la structure abri et de la structure support selon une première variante d'un second mode de réalisation,
- La figure 11a représente dans les mêmes conditions la structure support seule selon la première variante du second mode de réalisation,
- La figure 11.b représente dans les mêmes conditions une évolution de la structure support seule selon la première variante du second mode de réalisation,
- La figure 12 représente, toujours dans les mêmes conditions, la structure abri seule selon la première variante du second mode de réalisation,
- La figure 13 est une vue en perspective axonométrique de l'équipement objet de l'invention formé par l'assemblage de la structure abri et de la structure support selon une deuxième variante du second mode de réalisation,
- La figure 14 représente dans les mêmes conditions la structure support seule selon la deuxième variante du second mode de réalisation,
- La figure 15 représente, toujours dans les mêmes conditions, la structure abri seule selon la deuxième variante du second mode de réalisation
- La figure 16 est une vue en perspective axonométrique de l'équipement objet de l'invention formé par l'assemblage de la structure abri et de la structure support selon une troisième variante du second mode de réalisation,
- La figure 17 représente dans les mêmes conditions la structure support seule selon la troisième variante du second mode de réalisation,
- La figure 18 représente, toujours dans les mêmes conditions, la structure abri seule selon la troisième variante du second mode de réalisation,
- La figure 19 montre l'équipement objet de l'invention selon le second mode de réalisation avec un conteneur de quarante pieds en place,
- Et la figure 20 montre l'équipement objet de l'invention selon le second mode de réalisation avec deux conteneurs de vingt pieds en place.
- La figure 21 est une vue en perspective axonométrique de l'équipement objet de l'invention formé par l'assemblage de la structure abri et de la structure support selon une quatrième variante du second mode de réalisation,
- La figure 22 représente dans les mêmes conditions la structure support seule selon la quatrième variante du second mode de réalisation,

- La figure 23 représente, toujours dans les mêmes conditions, la structure abri seule selon la quatrième variante du second mode de réalisation,
- La figure 24 montre l'équipement objet de l'invention selon la quatrième variante du second mode de réalisation avec un conteneur de vingt pieds en place,
- La figure 25 représente un agrandissement d'une partie de la plateforme de la structure support représentée sur la figure 22.

### Modes de réalisation de l'invention.

L'équipement objet de l'invention a pour rôle de faciliter la mise en place des dispositifs destinés à rendre solidaires des conteneurs superposés embarqués sur un navire, et a pour objet la manutention portuaire des marchandises conditionnées dans des conteneurs standardisés destinés à être transportés par bateau. En se rapportant aux figures annexées, il est réalisé par la combinaison d'une structure support 11 métallique sur laquelle sont posés et immobilisés les conteneurs 1, 2, et d'une structure abri 10 permettant la mise en place sous le plancher desdits conteneurs, en toute sécurité et à l'abri des intempéries pour les intervenants, des verrous tournants 7 de solidarisation des conteneurs à superposer, grâce à des découpes 20, 20' correspondant à des ouvertures 19, 19', 19", 19"' prévues dans la structure support 11 et disposées de manière à permettre l'accès aux éléments creux 5 recevant lesdits verrous tournants et situés au bas des arêtes verticales 4 desdits conteneurs.

Selon le premier mode de réalisation, représenté sur les figures 1 à 9, l'équipement objet de l'invention est formé d'une structure abri 10 entourant une structure support 11 métallique déterminée pour recevoir un conteneur 1 de vingt pieds ou un conteneur 2 de quarante pieds.

La structure abri 10 est agencée pour servir de protection contre les intempéries et renforcer la sécurité. Elle forme des passages couverts accessibles en engins élévateurs et à pied. Elle comporte des fenêtres et est équipée d'éclairage de chauffage, d'un groupe électrogène et de prises 380 V.

Elle sera de préférence réalisée à partir de deux conteneurs centraux 12, 12' de quarante pieds disposés parallèlement côte à côte, et de deux conteneurs latéraux 13 de vingt pieds placés en bout des conteneurs de quarante pieds. Ces conteneurs sont découpés à l'intérieur pour permettre l'accès à la structure support 11, ainsi que le va-et-vient des hommes qui effectuent la pose des verrous.

Le conteneur central avant 12' est découpé dans l'axe de la taille d'un conteneur de vingt pieds (figure 6).

Le conteneur central arrière 12 comporte des escaliers 14 pour accéder en haut de la structure afin de pouvoir fixer sur les containers à équiper de verrous tournants des câbles lorsqu'ils ne peuvent pas être accrochés et verrouillés par les engins élévateurs ("speedables") (figure 7).

Les quatre conteneurs composant la structure abri 10 pourront être assemblés et solidarisés en prévoyant des glissières verticales permettant le montage et le démontage de l'ensemble et comporteront des passages de fourches 15 pour pouvoir déplacer l'ensemble au moyen d'un engin élévateur à fourches.

La structure support 11 métallique est essentielle car elle permet le positionnement et l'immobilisation des conteneurs 1, 2 avec leur plancher à hauteur d'homme, ainsi que l'accès aux quatre éléments creux 5 inférieurs devant recevoir les verrous tournants 7.

Cette structure peut être adaptée aux portiques utilisés pour embarquer et débarquer les conteneurs.

Elle est constituée d'une plateforme arrière 16 pour conteneur 1 de vingt pieds et d'une plateforme avant 17 pour conteneur 2 de quarante pieds. Cette seconde plateforme est en deux parties séparées par un espace permettant aux engins de manutention d'accéder à la plateforme arrière. Les deux plateformes sont fixées à leurs deux extrémités sur des éléments verticaux 18 comportant une partie supérieure déterminée pour immobiliser le conteneur 1, 2 reposant sur cette plateforme ainsi que des ouvertures 19, 19' correspondant à des découpes 20 de la structure abri 10 permettant la mise en place des verrous tournants 7. En outre, la partie supérieure des éléments verticaux 18 peut être déterminée pour guider le conteneur 1 et/ou 2 lors de sa mise en place sur l'une des plateformes 16 et/ou 17. La partie supérieure des éléments verticaux 18 peut être évasée comme un entonnoir de manière à recevoir et guider l'une des arêtes verticales 4 arrières du conteneur 1 et/ou 2.

Les deux parties de la plateforme avant 17 situées du côté de l'espace de séparation sont pourvues de pieds 21.

L'ensemble est solidarisé par des éléments métalliques 22, 23 et agencé pour s'encastrer dans la structure abri 10 de façon à pouvoir déplacer l'ensemble au moyen d'un engin élévateur à fourche grâce à des passages de fourche 15.

Le conteneur central avant 12' peut être pourvu de rallonges verticales 50 (figure 3.b) comportant sur leur extrémité supérieure un élément creux 51 identique aux éléments creux 5 disposés sur les angles des conteneurs. Les rallonges 50 sont disposées aux quatre angles de la partie supérieure du conteneur central avant 12'. Ces rallonges 50 permettent de déporter le dispositif de préhension réalisé par les éléments creux 51 disposés sur la partie supérieure du conteneur central avant 12", dans un plan situé au-dessus des éléments verticaux 18. De cette manière, l'ensemble formé par la structure abri 10 et la structure support 11, une fois solidarisé, peut être déplacé au moyen d'un engin élévateur (chariot, grue, portique, etc.) utilisant un système d'accroche conventionnel venant habituellement se positionner sur la partie supérieure d'un conteneur de quarante pieds. Les rallonges 50 peuvent être fixées sur le conteneur central avant 12' par soudage, vissage, etc., ou être amovibles et comprendre à leur extrémité inférieure une géométrie 52 identique à celle des verrous 7 leur permettant de se fixer sur le conteneur central avant 12' en coopérant avec les éléments creux 5 dudit conteneur central avant.

L'ensemble formé par la structure abri 10 et la structure support 11 peut être directement équipé de roues motorisées, d'un système de guidage ou téléguidage (radar, GPS, ...), de façon à pouvoir se déplacer de manière autonome.

Un second mode de réalisation est représenté sur les figures 10 à 25 suivant quatre variantes de réalisation.

Ce second mode de réalisation est dédié aux engins permettant de déplacer un ou plusieurs conteneurs via un système d'accroche positionné sur la partie supérieure dudit ou desdits conteneurs tels que les grues, les portiques, les chariots élévateurs à bras télescopique dont notamment ceux capables de déplacer indifféremment un conteneur 2 de quarante pieds ou deux conteneurs 1 de vingt pieds disposés côte à côte en une seule fois, etc.

Selon le second mode réalisation, l'équipement est formé d'une structure abri 10 entourant la structure support 11 métallique. Cette dernière est avantageusement agencée pour s'encastrer dans la structure abri 10 de façon à pouvoir déplacer l'ensemble au moyen d'un engin élévateur (chariot, portique, grue, etc.).

De la même façon que décrite précédemment pour le premier mode de réalisation, la structure abri 10 est agencée pour servir de protection contre les intempéries et renforcer la sécurité. Elle forme des passages couverts accessibles en engins élévateurs et à pied. Elle comporte des fenêtres et est équipée d'éclairage de chauffage, d'un groupe électrogène et de prises 380 V.

Selon le second mode de réalisation, la structure abri 10 est réalisée à partir de deux conteneurs centraux 12" disposés de part et d'autre de la structure support 11, et de deux conteneurs latéraux 13 placés en bout desdits conteneurs centraux. Ces différents conteneurs 12", 13 sont découpés à l'intérieur pour permettre l'accès à la structure support 11, ainsi que le va-et-vient des hommes qui effectuent la pose des verrous tournants 7. On obtient ainsi une structure abri 10 de forme rectangulaire à l'intérieur de laquelle sera disposée la structure support 11.

En pratique, la structure abri 10 est formée de :
- deux conteneurs centraux 12" correspondant chacun à un demi-conteneur obtenu par la découpe d'un conteneur de quarante pieds coupé dans le sens de la longueur, suivant un plan médian vertical,
- deux conteneurs latéraux 13 de vingt pieds.

Toutefois, la structure abri 10 pourra être réalisée par d'autres techniques convenant à l'homme du métier, comme par exemple en tôles mécano soudées, en bois riveté, etc.

Les conteneurs 12" et 13 formant la structure abri 10 peuvent comporter des découpes 26 orientées vers l'extérieur de la structure abri 10 de manière à permettre aux ouvriers, situés à l'intérieur de ladite structure, d'observer les allers et venues des engins de manutention et ainsi prévenir tout risque dû à une opération de manutention des conteneurs par un engin élévateur alors même qu'un opérateur est en train de mettre en place un verrou toumat 7. Les conteneurs latéraux 13 peuvent aussi comporter sur leur face coïncidant avec la structure support 11, des découpes 30 disposées de manière à permettre une vérification visuelle des scellés en plomb fixés sur les portes des conteneurs reposant sur le plancher de la structure support 11 (figures 21, 23, 24).

L'un des conteneurs centraux 12" pourra comporter des escaliers pour accéder en haut de la structure abri 10 afin de pouvoir fixer sur les conteneurs à équiper de verrous tournants 7, des câbles lorsqu'ils ne peuvent pas être accrochés et verrouillés par les engins élévateurs ("speedables").

Les conteneurs 12", 13 composant la structure abri 10 pourront être assemblés et solidarisés les uns aux autres au moyen de glissières verticales permettant le montage et le démontage de l'ensemble. Les conteneurs 12", 13 pourront être assemblés au moyen d'éléments mécaniques, par vissage, rivetage, soudage ou tout autre élément de solidarisation convenant à l'homme du métier. Ces conteneurs 12", 13 pourront également comporter des passages de fourches 15 permettant de déplacer l'ensemble au moyen d'un engin élévateur à fourches.

De la même façon que décrite précédemment pour le premier mode de réalisation, la structure support 11 métallique est essentielle car elle permet le positionnement et l'immobilisation du (des) conteneur(s) 1, 2 avec leur plancher à hauteur d'homme, ainsi que l'accès aux quatre ou huit éléments creux 5 inférieurs devant recevoir les verrous tournants 7.

Comme représentée sur les figures 11.a, 11.b, 14, 17 et 22, la structure support 11 est constituée d'éléments pouvant être solidarisés entre eux ou directement fixés sur la structure abri 10.

Selon le second mode de réalisation, la structure support 11 métallique comporte une plateforme 27 agencée pour supporter, soit un conteneur 2 de quarante pieds, soit deux conteneurs 1 de vingt pieds disposés côte à côte, soit un conteneur 1 de vingt pied centrés sur ladite plateforme, avec son plancher à hauteur d'homme.

La plateforme 27 présente avantageusement des parties planes constituant le plancher et séparées par une ou plusieurs ouvertures 19', 19", 19'" correspondant à des découpes 20, 20' prévues sur la structure abri 10.

Le plancher de la plateforme 27 peut être réalisé en lames de bois, en tôle, d'un seul tenant ou en plusieurs morceaux comme par exemple avec des poutrelles métalliques, ainsi que tout autre moyen connu de l'homme du métier permettant de réaliser des appuis plans sensiblement coplanaires.

Conformément au second mode de réalisation, la structure abri 10 comporte des découpes 20 disposées au milieu des conteneurs centraux 12" et des découpes 20 disposées dans les coins de ladite structure.

La plateforme 27 pourra recevoir indifféremment soit un conteneur 2 de quarante pieds, soit deux conteneurs 1 de vingt pieds disposés côte à côte, soit un conteneur 1 de vingt pied centrés sur ladite plateforme.

Ainsi, après dépose du conteneur 2 de quarante pieds sur le plancher de la plateforme 27, ledit conteneur reposera simultanément sur toutes les parties planes comme représenté figure 19. De même, après dépose des deux conteneurs 1 de vingt pieds 1 sur le plancher de la plateforme 27, chacun desdits conteneurs reposera sur l'une des parties planes comme représenté figure 20. Egalement, après dépose d'un seul conteneur 1 de vingt pied sur le plancher de la plateforme 27, ledit conteneur reposera simultanément sur des parties planes disposées au niveau du milieu de ladite plateforme, comme représenté figure 24.

La structure support 11 est disposée au centre de la structure abri 10. La structure support 11 pourra être solidarisée à la structure abri 10 au moyen de glissières verticales ou au moyen d'éléments mécaniques, par vissage, rivetage, soudage ou tout autre élément de solidarisation convenant à l'homme du métier. Le plancher de la plateforme 27 peut intégrer un dispositif de préhension identique à ceux habituellement utilisés pour des conteneurs de vingt pieds et composé de quatre éléments creux disposés de manière à pouvoir interagir avec les systèmes d'accroche conventionnels des engins élévateurs (chariot élévateur, grue, portique, etc.). L'ensemble formé par la structure abri 10 et la structure support 11 peut alors être déplacé au moyen d'un engin élévateur de façon similaire au déplacement d'un conteneur de vingt pieds. L'ensemble peut aussi être directement équipé de roues motorisées, d'un système de guidage ou téléguidage (radar, GPS, ...), de façon à pouvoir se déplacer de manière autonome et à pouvoir travailler au portique.

Selon une première variante du second mode réalisation représentée sur les figures 10 à 12, la plateforme 27 comporte un plancher réalisé en deux parties séparées par une ouverture centrale 19" correspondant aux découpes 20 situées au milieu des conteneurs centraux 12", ladite plateforme comportant en outre des ouvertures latérales 19, 19' correspondant aux découpes 20 situées dans les coins de la structure abri 10.

La face latérale ouverte des conteneurs centraux 12" résultant de la découpe initiale d'un conteneur de quarante pieds en deux parties, pourra être obstruée par des plaques comprenant les différentes découpes 20 permettant l'accès à certaines parties de la structure support 11 lors de la mise en place des verrous tournants 7.

Dans le cas où la plateforme 27 supporte un conteneur 2 de quarante pieds, ce dernier repose simultanément sur les deux parties planes du plancher. Les verrous 7 doivent être mis en place dans les quatre éléments creux 5 situés à chacun des quatre angles inférieurs du conteneur 2. Les découpes 20 situées dans les coins de la structure abri 10 permettent l'accès à ces quatre éléments creux 5 et donc la mise en place des verrous tournants 7 via les ouvertures 19, 19' prévues dans la plateforme 27.

Dans le cas où la plateforme 27 supporte deux conteneurs 1 de vingt pieds disposés côte à côte, ces derniers reposent sur chacune des deux parties planes du plancher. Huit verrous tournants 7 doivent être mis en place dans les éléments creux 5 situés à chacun des quatre angles inférieurs de chacun des conteneurs 1. On distingue alors :
- la mise en place des verrous tournants 7 dans les éléments creux 5 disposés sur les deux faces centrales des conteneurs 1, c'est-à-dire les deux faces mitoyennes, chacune appartenant à l'un desdits conteneurs,
- et la mise en place des verrous tournants 7 dans les éléments creux 5 disposés sur les deux faces extrêmes des conteneurs 1, c'est-à-dire les deux faces les plus éloignées, chacune appartenant à l'un desdits conteneurs.

Les découpes 20 situées dans les coins de la structure abri 10 permettent la mise en place des verrous tournants 7 dans les éléments creux 5 situés sur les faces extrêmes, via les ouvertures 19, 19' prévues dans la plateforme 27. Les découpes 20 situées au milieu des conteneurs 12" permettent la mise en place des verrous 7 dans les éléments creux 5 situés sur les faces centrales via l'ouverture centrale 19" prévue dans la plateforme 27 (figures 10 et 12).

En se rapportant à la figure 11.a, la plateforme 27 comporte un plancher réalisé en deux parties indépendantes séparées par une ouverture centrale 19" correspondant aux ouvertures 20 situées au milieu des conteneurs centraux 12".

Chaque partie de la plateforme 27 est fixée à l'une de ses extrémités sur un élément vertical 18 déterminé pour guider le (les) conteneur(s) 1, 2 lors de sa (leur) mise en place sur ladite plateforme. En pratique, ces éléments verticaux 18 comportent une partie supérieure en forme d'équerre déterminée pour recevoir l'une des arêtes verticales 4 du (des) conteneur(s) afin de le (les) guider lors de sa (leur) mise en place sur la plateforme 27. La partie supérieure en forme d'équerre pourra être évasée comme un entonnoir de manière à faciliter le guidage. Les éléments verticaux 18 comportent des ouvertures 19 coïncidant avec des ouvertures latérales 19' du plancher de la plateforme 27 et correspondant aux découpes 20 situées dans les coins de la structure abri 10.

La plateforme 27 peut également être pourvue latéralement d'un élément vertical 18' comportant une partie supérieure plane déterminée pour guider deux conteneurs 1 de vingt pieds disposés côte à côte lors de leur mise en place sur ladite plateforme. En pratique, l'élément vertical 18' est configuré pour recevoir les arêtes arrières mitoyennes des deux conteneurs 1 de vingt pieds afin de les guider lors de leur mise en place sur la plateforme 27. L'élément vertical 18' peut être directement disposé au dessus d'une découpe 20 prévue au milieu du conteneur central 12" disposé à l'arrière de la structure abri 10. Les éléments verticaux 18 et 18' peuvent être réalisés en tôle pliée, emboutie, découpée, etc. Les deux parties de la plateforme 27 situées de part et d'autre de l'ouverture centrale 19", sont avantageusement pourvues de pieds 21.

Selon une évolution de la première variante du second mode de réalisation représentée figure 11.b, les deux parties de la plateforme 27 sont reliées par un plan 27' bordé par deux ouvertures centrales 19" correspondant aux découpes 20 situées au milieu des conteneurs centraux 12". Dans se cas, l'élément vertical 18' peut être réalisé par l'intermédiaire d'une plaque ayant une forme générale de U renversé et être directement fixée sur la partie latérale du plancher de la plateforme 27 de manière à coïncider avec la découpe 20 prévue au milieu du conteneur central 12" disposé à l'arrière de la structure abri 10.

Une seconde variante du second mode réalisation est représentée sur les figures 13 à 15. La structure abri 10 est identique à celle représentée figure 10 à 12 et correspondant à la première variante du second mode de réalisation.

Comme représentée figure 14, la plateforme 27 est composée d'éléments indépendants. Le positionnement des différents éléments les uns par rapport aux autres est réalisé lors de la fixation des éléments de la structure support 11 sur la structure abri 10.

La plateforme 27 comporte avantageusement deux parties planes indépendantes formant le plancher. Ces deux parties planes sont réalisées par deux plaques métalliques pliées qui peuvent être pourvues de pieds ou directement fixées sur la structure abri 10 par soudage, vissage, rivetage, etc. Les deux parties planes formant le plancher de la plateforme 27 sont agencées de manière à être séparées par une ouverture centrale 19" correspondant aux découpes 20 situées au milieu des conteneurs centraux 12", et de manière à être séparées des conteneurs 13 par des ouvertures latérales 19' correspondant aux découpes 20 situées dans les coins de la structure abri 10.

Des éléments verticaux 18" d'angles en forme d'équerre sont disposés dans les angles arrière de la structure abri 10, juste au dessus des ouvertures 20 situées dans les coins de ladite structure. Ces éléments verticaux 18" sont déterminés pour recevoir chacun l'une des arêtes verticales 4 arrières du (des) conteneur(s) 1, 2, afin de le (les) guider lors sa (leur) mise en place sur la plateforme 27. Les éléments verticaux 18" pourront être évasés comme un entonnoir de manière à faciliter le guidage.

Un élément vertical 18"' central de forme plane est avantageusement disposé juste au-dessus de la découpe 20 située au milieu du conteneur central 12" disposé à l'arrière de la structure abri 10. Cet élément 18"' est déterminé pour recevoir les arêtes verticales 4 arrières mitoyennes dans une configuration avec deux conteneurs 1 de vingt pieds afin de les guider lors de leur mise en place sur la plateforme 27.

Les éléments verticaux 18" et 18"' peuvent être réalisées en tôle pliée, emboutie, découpée, ou autre, et être fixés sur la structure abri 10 par soudage, vissage, rivetage, etc.

Selon une troisième variante du second mode réalisation représentée figures 16 à 18, la face latérale ouverte des conteneurs centraux 12" résultant de la découpe initiale d'un conteneur de quarante pieds en deux parties pourra être laissée ouverte et ainsi se substituera aux différentes découpes 20 décrites précédemment.

La plateforme 27 représentée sur la figure 17, est constituée de deux plaques :
- séparées entre elles par une ouverture centrale 19" correspondant aux découpes 20 situées au milieu des conteneurs centraux 12",
- et séparées des conteneurs latéraux 13 par des ouvertures latérales 19' correspondant aux découpes 20 situées dans les coins de la structure abri 10.

Ces plaques constituant la plateforme 27 sont fixées sur leurs côtés contre deux éléments verticaux 18 se présentant sous forme de plaques. Les éléments verticaux 18 comportent une partie supérieure comprenant à ses extrémités des parties en forme d'équerre 18" et une ou plusieurs parties planes 18"' déterminées, comme décrit précédemment, pour guider le conteneur 2 (ou les deux conteneurs 1) lors de sa (leur) mise en place sur la plateforme 27. Les parties 18" et /ou 18"' pourront être évasées comme des entonnoirs de manière à faciliter le guidage. Les éléments verticaux 18 comprennent également au centre et à leurs extrémités, des ouvertures 19 correspondant aux découpes 20 de la structure abri 10 et qui, combinées avec les ouvertures latérales 19' et centrale 19", permettent la mise en place des verrous tournants 7.

L'ouverture centrale 19" et les ouvertures latérales 19' sont dédiées à la mise en place des verrous tournants 7 dans les éléments creux 5 des faces mitoyennes des conteneurs dans une configuration avec deux conteneurs 1 de vingt pieds disposés côte à côte. Les éléments verticaux 18 jouent directement le rôle de pieds sur l'ensemble de la structure support 11 et sont fixés à la structure abri 10 par soudage, rivetage, vissage, etc.

Selon une quatrième variante du second mode de réalisation représentée sur les figures 21 à 25, la structure support 11 est configurée pour recevoir soit un conteneur 2 de quarante pieds, soit deux conteneurs 1 de vingt pieds disposés côte à côte, soit un seul conteneur 1 de vingt pieds disposé au centre du plancher de ladite structure.

Comme représentée sur la figure 23, la structure abri 10 est identique à celle décrite précédemment, à ceci près, que chaque conteneur central 12" comprend des découpes supplémentaires 20' positionnées entre la découpe 20 situées au milieu dudit conteneur et les découpes 20 disposées dans les coins de ladite structure.

Comme l'illustre la figure 22, la plateforme 27 présente quatre parties planes constituant le plancher et séparées par :
- une ouverture centrale 19" correspondant aux découpes 20 situées au milieu des conteneurs centraux 12",
- des ouvertures latérales 19' correspondant aux découpes 20 situées aux coins de la structure abri 10,
- deux ouvertures 19"' correspondant aux découpes supplémentaires 20' positionnées entre la découpe 20 situées au milieu desdits conteneurs centraux et les découpes 20 disposées dans les coins de la structure abri 10. Ces ouvertures 19"' permettent la mise en place des verrous tournants 7 dans une configuration à un conteneur 1 de vingt pieds disposé au milieu de la plateforme 27. La position de ces ouvertures 19"' correspond également à celles des éléments creux du dispositif permettant la préhension de l'ensemble formé par la structure abri 10 et la structure support 11, et qui peuvent être intégrés au plancher de la plateforme 27.

Comme représenté sur la figure 25, quatre éléments creux 5' sont disposés sur des chariots 31 mobiles en translation sur des rails 32 de manière à :
- diminuer leur écartement et laisser l'accès libre à l'opérateur au niveau des ouvertures 19"' lors de la mise en place des verrous tournants 7 sur un conteneur 1 de vingt pieds reposant au centre de la plateforme 27,
- ajuster leur écartement afin d'obtenir une configuration identique à celle des quatre éléments creux 5 disposés sur la face supérieure d'un conteneur 1 de vingt pieds, configuration permettant la préhension et le déplacement de l'ensemble formé par la structure abri 10 et la structure support 11 au moyen d'un engin élévateur.

Les chariots 31 sont préférentiellement montés mobiles sur les rails 32 via des galets roulant sur des profilés, ou via des douilles à billes coulissant sur des arbres ou via tout autre moyen de translation convenant à l'homme du métier. Les chariots 31 peuvent être manoeuvrés manuellement ou être motorisés au moyen de vis à bille, de liaison pignon-crémaillère, de liaison roue-courroie ou tout autre moyen de manoeuvre automatique convenant à l'homme du métier.

En se rapportant à la figure 22, la structure support 11 comprend deux éléments verticaux 18"' de forme plane, disposés juste au dessus des découpes 20' disposées de part et d'autre de la découpe 20 située au milieu du conteneur central 12" disposé à l'arrière de la structure abri 10. Ces éléments verticaux 18"' sont déterminés pour recevoir et guider les arêtes verticales 4 de la face arrière d'un conteneur 1 de vingt pieds lors de sa mise en place au centre de la plateforme 27. Les éléments verticaux 18"' pourront avoir une forme évasée comme un entonnoir de manière à faciliter le guidage.

## Revendications

1. Équipement facilitant la mise en place des dispositifs destinés à rendre solidaires des conteneurs superposés embarqués sur un navire, ayant pour objet la manutention portuaire des marchandises conditionnées dans des conteneurs standardisés destinés à être transportés par bateau, **caractérisé par** la combinaison d'une structure support (11) métallique sur laquelle sont posés et immobilisés les conteneurs (1 , 2), et d'une structure abri (10) permettant la mise en place sous le plancher des conteneurs, en toute sécurité et à l'abri des intempéries pour les intervenants, des verrous tournants (7) de solidarisation des conteneurs à superposer, grâce à des découpes (20, 20') correspondant à des ouvertures (19, 19', 19", 19"') prévues dans la structure support (11) et disposées de manière à permettre l'accès aux éléments creux (5) recevant lesdits verrous tournants et situés au bas des arêtes verticales (4) des conteneurs (1,2).

2. Équipement selon la revendication 1, **se caractérisant par le fait que** la structure support (11) métallique comporte une plateforme avant (17) et une plateforme arrière (16) agencées pour permettre l'immobilisation des conteneurs (1 , 2) avec leur plancher à hauteur d'homme, les deux plateformes étant solidarisées par des éléments métalliques (22, 23).

3. Équipement selon la revendication 2, **se caractérisant par le fait que** chacune des deux plateformes (16, 17) est fixée à ses deux extrémités sur un élément vertical (18) comportant une partie supérieure déterminée pour immobiliser le conteneur (1 , 2) reposant sur cette plateforme.

4. Équipement selon l'une des revendications 2 ou 3, **se caractérisant par le fait que** chacune des deux plateformes (16, 17) est fixée à ses deux extrémités sur un élément vertical (18) comportant une partie supérieure déterminée pour guider le conteneur (1 , 2) lors de sa mise en place sur l'une desdites plateformes.

5. Équipement selon l'une quelconque des revendications 2 à 4, **se caractérisant par le fait que** la structure support (11) comporte une plateforme arrière (16) pour conteneur (1) de vingt pieds et une plateforme avant (17) pour conteneur (2) de quarante pieds en deux parties séparées par un espace permettant aux engins de manutention d'accéder à ladite plateforme arrière.

6. Équipement selon l'une quelconque des revendications précédentes, **se caractérisant par le fait que** la structure abri (10) est réalisée à partir de deux conteneurs centraux (12, 12') disposés parallèlement côte à côte, et de deux conteneurs latéraux (13) placés en bout des conteneurs centraux, ces conteneurs étant découpés à l'intérieur pour permettre l'accès à la structure support (11), ainsi que le va et vient des hommes qui effectuent la pose des verrous tournants (7).

7. Équipement selon la revendication 1 , **se caractérisant par le fait que** la structure support (11) métallique comporte une plateforme (27) agencée pour supporter, soit un conteneur (2) de quarante pieds, soit deux conteneurs (1) de vingt pieds disposés côte à côte, soit un conteneur (1) de vingt pieds centré sur ladite plateforme, avec son plancher à hauteur d'homme.

8. Équipement selon la revendication 7, **se caractérisant par le fait que** la structure abri (10) est réalisée à partir de deux conteneurs centraux (12") disposés de part et d'autre de la structure support (11), et de deux conteneurs latéraux (13) placés en bout desdits conteneurs centraux (12"), ces conteneurs étant découpés à l'intérieur pour permettre l'accès à ladite structure support, ainsi que le va-et-vient des hommes qui effectuent la pose des verrous tournants (7).

9. Équipement selon l'une quelconque des revendications 7 ou 8, **se caractérisant par le fait que** la plateforme (27) présente des parties planes constituant le plancher et séparées par une ou plusieurs ouvertures (19', 19", 19"') correspondant à des découpes (20, 20') prévues sur la structure abri (10).

10. Équipement selon la revendication 9 prise en combinaison avec la revendication 8, **se caractérisant par le fait que** la structure abri (10) comporte des découpes (20) disposées au milieu des conteneurs centraux (12") et des découpes (20) disposées dans les coins de ladite structure.

11. Équipement selon la revendication 10, **se caractérisant par le fait que** la plateforme (27) comporte un plancher réalisé en deux parties séparées par une ouverture centrale (19") correspondant aux découpes (20) situées au milieu des conteneurs centraux (12"), ladite plateforme comportant en outre des ouvertures latérales (19, 19') correspondant aux découpes (20) situées dans les coins de la structure abri (10).

12. Équipement selon l'une quelconque des revendications 7 à 10, **se caractérisant par le fait que** la plateforme (27) comporte deux parties planes indépendantes formant le plancher, lesdites parties planes étant réalisées par deux plaques métalliques pliées et fixées sur la structure abri (10).

13. Équipement selon la revendication 10, **se caractérisant par le fait que** la plateforme (27) est constituée de deux plaques séparées entre elles par une ouverture centrale (19") correspondant aux découpes (20) situées au milieu des conteneurs centraux (12") et séparées des conteneurs latéraux (13) par des ouvertures latérales (19') correspondant aux découpes (20) situées dans les coins de la structure abri (10), lesdites plaques étant fixées sur leurs cotés contre deux éléments verticaux (18) se présentant sous forme de plaques.

14. Équipement selon la revendication 10, **se caractérisant par le fait que** la structure abri (10) comporte des découpes supplémentaires (20') disposées sur les conteneurs centraux (12"), entre les découpes (20) disposées au milieu desdits conteneurs centraux et les découpes (20) disposées dans les coins de ladite structure.

15. Équipement selon la revendication 14, **se caractérisant par le fait que** la plateforme (27) présente quatre parties planes constituant le plancher et séparées par :
- une ouverture centrale (19") correspondant aux découpes (20) situées au milieu des conteneurs centraux (12"),
- des ouvertures latérales (19') correspondant aux découpes (20) situées aux coins de la structure abri (10),
- deux ouvertures (19"') correspondant aux découpes supplémentaires (20') positionnées entre la découpe (20) situées au milieu desdits conteneurs centraux et les découpes (20) disposées dans les coins de la structure abri (10).

## Claims

1. Equipment facilitating the installation of devices joining together containers stacked on board a vessel, the purpose of the invention being to allow shore handling of the packaged goods inside standard containers to be transported by boat, **characterised by** the combination of a metal support structure (11) on which the containers (1, 2) are stood and blocked, and a shelter structure (10) allowing operators to install under the floor of the containers, safely and sheltered from inclement weather, twist locks (7) joining the stacked containers, thanks to cut out sections (20, 20') corresponding to openings (19, 19', 19", 19"') in support structure (11) and arranged so as to allow access to hollow components (5) receiving the aforementioned twist locks and located at the bottom of the vertical edges (4) of containers (1, 2).

2. Equipment according to claim 1, **characterised in that** the metal support structure (11) consists of a front platform (17) and a rear platform (16) arranged to allow the immobilisation of containers (1, 2) with their floor at man height, the two platforms joined by metal components (22, 23).

3. Equipment according to claim 2, **characterised in that** each of two platforms (16, 17) is fixed at its two ends on a vertical component (18) comprising an upper part designed to immobilise container (1, 2) standing on this platform.

4. Equipment according to one of claims 2 or 3, **characterised in that** each of two platforms (16, 17) is fixed at its two ends on a vertical component (18) with an upper part designed to guide container (1, 2) when installing it on one of the aforesaid platforms.

5. Equipment according to any of claims 2 to 4, **characterised in that** support structure (11) comprises a rear platform (16) for a twenty-foot container (1) and front platform (17) for a forty-foot container (2) in two parts separated by a space allowing the handling machines to reach the aforementioned rear platform.

6. Equipment according to any of the above claims, **characterised in that** shelter structure (10) is produced from two central containers (12, 12') arranged parallel side by side, and two side containers (13) being placed at the end of the central containers, these containers being cut out on the inside to allow access to support structure (11), as well as movements by the operators installing twist locks (7).

7. Equipment according to claim 1, **characterised in that** metal support structure (11) consists of a platform (27) arranged to support, either a forty-foot container (2), or two twenty-foot containers (1) placed side by side, or a twenty-foot container (1) centred on the aforementioned platform, with its floor at man height.

8. Equipment according to claim 7, **characterised in that** the shelter structure (10) is made from two central containers (12") arranged on both sides of structure support (11), and two side containers (13) placed at the end of aforesaid central containers (12"), these containers being cut out on the inside to give access to the said support structure, and to operators when installing twist locks (7).

9. Equipment according to any of claims 7 or 8, **characterised in that** platform (27) has flat parts constituting the floor and separated by one or more openings (19', 19", 19"') correspondent to cut out parts (20, 20') provided on the shelter structure (10).

10. Equipment according to claim 9 in combination with claim 8, **characterised in that** shelter structure (10) includes cut out sections (20) installed in the middle of central containers (12") and cut out sections (20) installed in the corners of the said structure.

11. Equipment according to claim 10, **characterised in that** platform (27) comprises a floor in two parts separated by a central opening (19") corresponding to cut out sections (20) located in the middle of central containers (12"), the said platform comprising side openings (19, 19') corresponding to cut out parts (20) in the corners of shelter structure (10).

12. Equipment according to any of claims 7 to 10, **characterised in that** the platform (27) has two independent flat parts forming the floor, the aforementioned flat parts being formed of two metal plates folded and fixed on shelter structure (10).

13. Equipment according to claim 10, **characterised in that** platform (27) consists of two plates separated by central opening (19") corresponding to cut out sections (20) located in the middle of central containers (12") and separated from side containers (13) by side openings (19') corresponding to cut out sections (20) in the corners of shelter structure (10), the aforementioned plates being fixed on their sides against two vertical components (18) in the form of plates.

14. Equipment according to claim 10, **characterised in that** shelter structure (10) comprises additional cut out sections (20') arranged on central containers (12"), between cut out sections (20) arranged in the middle of the aforesaid central containers and cut out sections (20) arranged in the corners of the aforesaid structure.

15. Equipment according to claim 14, **characterised in that** platform (27) has four flat parts constituting the floor and separated by:
- central opening (19") corresponding to cut out sections (20) located in the middle of central containers (12"),
- side openings (19') corresponding to cut out sections (20) located at the corners of shelter structure (10),
- two openings (19"') corresponding to additional cut out section (20') positioned between cut out section (20) located in the middle of the aforesaid central containers and cut out sections (20) arranged in the corners of shelter structure (10).

## Patentansprüche

1. Ausrüstung zur leichteren Montage von Vorrichtungen, die zur festen Verbindung von auf einem Schiff gestapelten Containern bestimmt sind, deren Anwendungsbereich der Transport von in Standardcontainern für den Schiffstransport verpackten Waren in Häfen ist, **gekennzeichnet durch** die Kombination einer metallischen Tragstruktur (11), auf welche die Container (1, 2) aufgesetzt und befestigt werden, mit einer Schutzstruktur (10), die das sichere und für das Personal vor Witterungseinflüssen geschützte Einsetzen der Container unter Deck erlaubt, wobei drehbare Riegel (7) die Verbindung der zu stapelnden Container aufgrund von Ausschnitten (20, 20') ermöglichen, die den in der Tragstruktur (11) vorgesehenen Öffnungen (19, 19', 19", 19"') entsprechen und so angeordnet sind, dass sie den Zugang zu den hohlen Elementen (5) ermöglichen, welche die genannten drehbaren Riegel aufnehmen, die sich unten an den senkrechten Kanten (4) der Container (1, 2) befinden.

2. Ausrüstung gemäß Patentanspruch 1, **gekennzeichnet dadurch, dass** die metallische Tragstruktur (11) eine vordere Plattform (17) und eine hintere Plattform (16) besitzt, die so angeordnet sind, dass sie die Befestigung der Container (1, 2) mit ihrem Boden in Mannshöhe ermöglichen, wobei die beiden Plattformen mit Metallelementen (22, 23) fest verbunden sind.

3. Ausrüstung gemäß Patentanspruch 2, **gekennzeichnet dadurch, dass** jede der beiden Plattformen (16, 17) an beiden Enden an einem senkrechten Element (18) befestigt ist, das einen oberen Bereich zur Befestigung des auf dieser Plattform ruhenden Containers (1, 2) besitzt.

4. Ausrüstung gemäß einem der Patentansprüche 2 oder 3, **gekennzeichnet dadurch, dass** jede der beiden Plattformen (16, 17) an beiden Enden an einem senkrechten Element (18) befestigt ist, das einen oberen Bereich zur Führung des Containers (1, 2) besitzt, wenn dieser auf eine der genannten Plattform aufgesetzt wird.

5. Ausrüstung gemäß einem der Patentansprüche 2 bis 4, **gekennzeichnet dadurch, dass** die Tragstruktur (11) eine hintere Plattform (16) für 20-Fuss-Container (1) und eine vordere, zweigeteilte, einen Zwischenraum besitzende Plattform (17) für 40-Fuss-Container (2) aufweist, so dass Transportgeräten der Zugang zur hinteren Plattform möglich ist.

6. Ausrüstung gemäß einem der vorstehenden Patentansprüche, **gekennzeichnet dadurch, dass** die Schutzstruktur (10) aus zwei in der Mitte parallel nebeneinander angeordneten Containern (12, 12') besteht, sowie zwei seitlichen Containern (13) am Ende der mittleren Container, und dass diese Container innen ausgeschnitten sind, um Zugang zur Tragstruktur (11) zu schaffen und dem mit der Montage der drehbaren Riegel (7) beschäftigen Personal das Kommen und Gehen zu ermöglichen.

7. Ausrüstung gemäß Patentanspruch 1, **gekennzeichnet dadurch, dass** die metallische Tragstruktur (11) eine Plattform (27) besitzt, die so angeordnet ist, dass sie entweder einen 40-Fuss-Container (2), oder zwei nebeneinander stehende 20-Fuss-Container (1), oder einen mittig zur genannten Plattform stehenden 20-Fuss-Container mit dem Boden in Mannshöhe aufnehmen kann.

8. Ausrüstung gemäß Patentanspruch 7, **gekennzeichnet dadurch, dass** die Schutzstruktur (10) aus zwei, auf jeder Seite der Tragstruktur angeordneten mittleren Containern (12") besteht, sowie zwei seitlichen Containern (13) am Ende der mittleren Container (12"), und dass diese Container innen ausgeschnitten sind, um Zugang zur Tragstruktur (11) zu schaffen und dem mit der Montage der drehbaren Riegel (7) beschäftigen Personal das Kommen und Gehen zu ermöglichen.

9. Ausrüstung gemäß einem der vorstehenden Patentansprüche 7 oder 8, **gekennzeichnet dadurch, dass** die Plattform (27) ebene Bereiche besitzt, die den Boden bilden und die durch eine oder mehrere Öffnungen (19', 19", 19"') getrennt sind, welche den in der Schutzstruktur (10) vorgesehenen Ausschnitten (20, 20') entsprechen.

10. Ausrüstung gemäß Patentanspruch 9 in Kombination mit Patentansprüche 8, **gekennzeichnet dadurch, dass** die Schutzstruktur (10) Ausschnitte (20) in der Mitte der mittleren Container (12") besitzt sowie Ausschnitte (20) in den Ecken dieser Struktur.

11. Ausrüstung gemäß Patentanspruch 10, **gekennzeichnet dadurch, dass** die Plattform (27) einen Boden besitzt, der aus zwei Teilen besteht, die durch eine Öffnung (19") in der Mitte getrennt sind, die den Ausschnitten (20) in der Mitte der mittleren Container (12") entspricht, und dass die genannte Plattform außerdem seitliche Öffnungen (19, 19') besitzt, die den Ausschnitten (20) in den Ecken der Schutzstruktur (10) entsprechen.

12. Ausrüstung gemäß einem der vorstehenden Patentansprüche 7 bis 10, **gekennzeichnet dadurch, dass** die Plattform (27) zwei voneinander unabhängige ebene Bereiche besitzt, die den Boden bilden und dass diese ebenen Bereiche aus zwei gebogenen Metallplatten bestehen, die an der Schutzstruktur (10) befestigt sind.

13. Ausrüstung gemäß Patentanspruch 10, **gekennzeichnet dadurch, dass** die Plattform (27) aus zwei Teilen besteht, die durch eine Öffnung (19") in der Mitte getrennt sind, die den Ausschnitten (20) in der Mitte der mittleren Container (12") entspricht, und die von den seitlichen Containern (13) durch seitliche Öffnungen (19') getrennt ist, die den Ausschnitten (20) in den Ecken der Schutzstruktur (10) entsprechen, wobei diese Platten an den Seiten an zwei plattenförmigen, senkrechten Elementen (18) befestigt sind.

14. Ausrüstung gemäß Patentanspruch 10, **gekennzeichnet dadurch, dass** die Schutzstruktur (10) zusätzliche Ausschnitte (20') besitzt, die in die mittleren Container (12") zwischen die Ausschnitte (20) in der Mitte der mittleren Container und die Ausschnitte (20) in den Ecken der genannten Struktur eingebracht sind.

15. Ausrüstung gemäß Patentanspruch 14, **gekennzeichnet dadurch, dass** die Plattform (27) vier ebene Bereiche besitzt, die den Boden bilden und getrennt sind durch:
- eine mittlere Öffnung (19"), die den Ausschnitten (20) in der Mitte der mittleren Container (12") entspricht,
- seitlichen Öffnungen (19'), die den Ausschnitten (20) an den Ecken der Schutzstruktur (10) entsprechen und
- zwei Öffnungen (19"'), die den zusätzlichen Ausschnitten (20') zwischen dem Ausschnitt (20) in der Mitte der mittleren Container und den Ausschnitten (20) an den Ecken der Schutzstruktur (10) entsprechen.
